# EUROPÄISCHE PATENTANMELDUNG

(11) **EP 0 264 345 A1**
(43) Veröffentlichungstag der Anmeldung: **20.04.1988**
(21) Anmeldenummer: 87810531.1
(22) Anmeldetag: 15.09.1987
(51) Int. Cl.: A63F 7/30, A63F 9/02, A44C 21/00

(54) **Kugelspiel**

(30) Priorität: 18.09.1986 CH 3734/86
(71) Anmelder: Hüsler, Bruno, CH-4600 Olten (CH)
(72) Erfinder: Hüsler, Bruno, CH-4600 Olten (CH)

(57) **Zusammenfassung**

Das Spiel besteht aus einem Zylinder, Kugeln und einer Anzahl Chips. Beim Spielen wird eine Kugel auf den Zylinder geworfen oder gerollt. Wenn der Zylinder fällt werden die fallenden Chips von der Zylinderoberfläche gezählt.

## Beschreibung

Die Erfindung betrifft ein Kugelspiel bestehend aus einem Zylinder, einer oder mehreren Kugeln und einer Anzahl Chips. Das Spiel kann aus verschiedenem Material hergestellt werden. Die Zeichnungen 1 - 4 stellen eine Ausführungsform der Erfindung dar und zeigen wie die Teile aussehen können.
Fig. 1 Der Zylinder 3 weist oben 1 und unten 2 eine Standfläche auf. Die obere Fläche 1 dient als Einsatzfläche für die Chips 4.
Fig. 2 Die Chips 4 mit einer negativen 5 und einer positiven 6 Seite, werden als Spieleinsatz gebraucht.
Fig. 3 Die grosse Kugel 7 dient als Wurf- oder Rollkörper.
Fig. 4 Die kleine Kugel 8 dient als Wurf- oder Rollkörper um den Schwierigkeits- und Geschicklichkeitsgrad zu steigern.

Nachfolgend wird eine von verschiedenen Regeln beschrieben. Es können ca. 1-10 Personen teilnehmen. Alle Mitspieler erhalten gleich viele Einsatzchips. Jeder muss einen Chips auf die dafür vorgesehene Fläche des Zylinders setzen. Nach Absprache wird versucht mit der kleinen oder grossen Kugel den Zylinder zu treffen. Die Kugel kann gerollt oder geworfen werden. Beim treffen des Zylinders fallen die Chips auf den Boden. Die Chips mit positiver Seite nach oben gehören dem Werfenden, die Restlichen werden auf die Zylinderoberfläche zurückgelegt. Der nächste Spieler versucht auf gleiche Weise den Zylinder zu treffen, um möglichst viele von den verbleibenden Chips zu gewinnen. Es werden wieder neue Chips gesetzt, wenn es keine mehr auf der Zylinderoberfäche hat. Der Zweck dieses Spiels ist, dass ein Mitspieler möglichst viele Chips einspielt und so dass Spiel gewinnt. Es wäre denkbar, das Spiel mit mehreren Zylindern zu spielen.

## Patentansprüche

Kugelspiel bestehend aus einem Zylinder, einer oder mehreren Kugeln und einer Anzahl Chips, dadurch gekennzeichnet, dass der Zylinder eine runde oder eckige Form und eine flache obere und untere Seite aufweist und die Chips zwei verschieden markierte Seiten haben.
